# EUROPÄISCHE PATENTSCHRIFT

(11) **EP 3 269 613 B1**
(45) Veröffentlichungstag und Bekanntmachung des Hinweises auf die Patenterteilung: **12.05.2021**
(21) Anmeldenummer: 17180745.6
(22) Anmeldetag: 11.07.2017
(51) Int. Cl.: B61D 19/02, E06B 7/00

(54) **TÜRVORRICHTUNG UND MONTAGEVERFAHREN DAFÜR**
DOOR DEVICE AND ASSEMBLY METHOD THEREFOR
DISPOSITIF DE PORTE ET SON PROCÉDÉ DE MONTAGE

(30) Priorität: 13.07.2016 DE 102016112862
(43) Veröffentlichungstag der Anmeldung: 17.01.2018
(73) Patentinhaber: Bombardier Transportation GmbH, 10785 Berlin (DE)
(72) Erfinder: Schnaibel, Jörg, 12205 Berlin (DE)
(74) Vertreter: Zimmermann & Partner Patentanwälte mbB

(56) Entgegenhaltungen:
- EP-B1- 2 761 120
- DE-C- 753 868
- US-A- 4 150 509

## Beschreibung

### Technisches Gebiet

Die vorliegende Erfindung betrifft eine Türvorrichtung für ein Fahrzeug für den Personentransport, insbesondere für ein Schienenfahrzeug oder für einen Bus. Weiterhin betrifft die Erfindung ein Montageverfahren für den Zusammenbau einer solchen Türvorrichtung.

### Vorbekannter Stand der Technik

Es ist bekannt, dass Fahrzeuge zum Massentransport von Personen oftmals Schwenkschiebetüren oder Faltklapptüren aufweisen, durch welche Passagiere in das Fahrzeug einsteigen und daraus aussteigen können. Für gewöhnlich sind diese Türen so gestaltet, dass sie in platzsparender Weise die Türöffnung freigeben können, und somit am oder im Fahrzeug wartenden Personen nicht durch ein Ausschwenken behindert werden.

Durch die Verwendung von Schwenkschiebetüren wird erreicht, dass das Ein- und Aussteigen der Passagiere schnell vonstattengehen kann. Zusätzlich dazu, um ein schnelles Ein- und Aussteigen von Passagieren zu ermöglichen, besteht eine weitere Anforderung an solche Türvorrichtungen, den Innenraum des Fahrzeugs nach außen abzudichten.

Die deutsche Gebrauchsmusterschrift DE 20 2011 110 233 U1 offenbart eine Dichtungsanordnung für eine Schwenktür eines Massentransportmittels, wobei eine Dichtungsaufnahme zwischen einem Schließzustand und einem Freigabezustand beweglich ist und im Schließzustand abdichtend von außen an einer Fläche des Türblattes und an einem Boden anliegt.

Weiterhin zeigt die deutsche Gebrauchsmusterschrift DE 20 2004 006 968 U1 eine Dichtungseinrichtung für eine Fahrgasttür an Fahrzeugen des öffentlichen Personenverkehrs. Dabei sind an zwei im geschlossenen Zustand der Tür einander gegenüberliegenden, vertikalen Kanten zweier Türblätter jeweils als Fingerschutzprofil ausgebildete Dichtungsleisten aus Elastomer angeordnet.

Weiterhin zeigt das Dokument EP 2 761 120 B1 eine Dichtungsanordnung zum Abdichten eines Spaltes zwischen einer Schwenktür und einem Boden eines Fahrzeuges.

### Nachteile des Standes der Technik

Derartige Türvorrichtungen mit Dichtungen bewirken zum einen eine nicht ausreichende Dichtfunktion oder sind nicht an allen Dichtkanten der Türvorrichtung - zum Beispiel an der Türschwelle - anwendbar. Weiterhin sind bekannte Lösungen zum effektiven Abdichten sehr komplex aufgebaut.

### Problemstellung

Eine Aufgabe der vorliegenden Erfindung ist es daher, eine Türvorrichtung für ein Fahrzeug bereitzustellen, welche einen einfachen und robusten Aufbau aufweist, gleichzeitig eine ausreichende Druckertüchtigung des Fahrzeugs ermöglicht, ohne den Anwendungscharakter des Fahrzeugs, insbesondere die einfache Zugänglichkeit des Fahrzeugs, negativ zu beeinflussen.

Gemäß einer weiteren Aufgabe soll ein Verfahren zur Montage einer solchen Türvorrichtung in einem Fahrzeug angegeben werden, wobei der Montageaufwand gering zu halten ist und eine hohe Flexibilität hinsichtlich der Komponentenherstellung mit sich bringen soll.

### Erfindungsgemäße Lösung

Die obige Aufgabe wird durch eine Türvorrichtung für ein Fahrzeug nach Anspruch 1 und durch ein Fahrzeug mit einer Türvorrichtung nach Anspruch 12 gelöst, wobei die Türvorrichtung mindestens ein Türblatt mit einer an einer Unterseite des Türblatts oder im Bereich einer Unterseite des Türblatts angeordneten Dichtvorrichtung, einen Türrahmen zur Aufnahme und Lagerung des Türblatts und eine Türschwelle mit einer Dichtfläche umfasst.

Die Türvorrichtung kann dabei in einem Wagenkasten des Fahrzeugs vorgesehen sein, wobei der Türrahmen und die Türschwelle der Türvorrichtung zumindest teilweise von Komponenten des Wagenkastens gebildet werden können. Beispielsweise kann die Türschwelle eine separate Komponente des Bodens oder einstückig mit diesem gestaltet sein.

Wenn die Türvorrichtung in dem Fahrzeug montiert ist, nimmt die Dichtfläche der Türschwelle gegenüber einer Horizontalen einen Winkel α von 20° bis 60° ein. Die Horizontale definiert sich dabei an einer ebenen Ausrichtung des Fahrzeugs, zum Beispiel wenn das Fahrzeug auf einem ebenen Prüfstand oder auf einem nicht abschüssigen oder Kurven-geneigten Gleis eines Bahnhofs steht. Die Ausrichtung in der Horizontalen lässt sich beispielsweise mithilfe einer handelsüblichen Wasserwaage feststellen.

Weiterhin ist das Türblatt derart am Türrahmen gelagert, sodass eine erste Bewegungsrichtung des Türblatts während des Öffnung- bzw. Schließvorgangs im Wesentlichen in der Horizontalen und im Wesentlichen senkrecht zur Längsrichtung des Schienenfahrzeugs verläuft. Weist das Fahrzeug beispielsweise vertikal verlaufende Seitenwände auf, in denen die Türvorrichtung angeordnet ist, so würde die erste, horizontale Bewegungsrichtung bedeuten, dass sich das Türblatt während des Schließvorgangs von außen in horizontaler Richtung - also senkrecht zu den Seitenwänden - in die von dem Türrahmen gebildete Türöffnung schiebt bzw. hineingezogen wird. Im Falle dass ein Schienenfahrzeug schräg ausgerichtete Seitenwände aufweisen würde - zum Beispiel mit einem trapezoiden Querschnitt - so könnte die erste Bewegungsrichtung des Türblatts statt in einer Horizontalen bezüglich des Fahrzeugs auch senkrecht zu den Seitenwänden ausgerichtet sein. In diesem Fall würde sich die anspruchsgemäße Definition der Horizontalen nicht auf das Fahrzeug beziehen, sondern sollte auf die senkrechte Ausrichtung bezüglich der Seitenwände zu verstehen sein.

Weiterhin ist es denkbar, dass die Türvorrichtung eine zweite Bewegungsrichtung aufweist. Im Falle einer Schwenkschiebetür würde die zweite Bewegungsrichtung in Längsrichtung des Fahrzeugs ausgerichtet sein: Beim Öffnen der Schwenkschiebe-Türvorrichtung würde das Türblatt anfänglich in der ersten, horizontalen und senkrecht zur Längsrichtung verlaufenden Bewegungsrichtung aus der Öffnung des Türrahmens zumindest teilweise parallel herausbewegt werden, wobei im Folgenden das Türblatt in einer zweiten, horizontalen, parallel zur Längsrichtung verlaufenden Bewegungsrichtung über die Seitenwände des Wagenkastens geschoben werden würde. Die erste Bewegungsrichtung und die zweite Bewegungsrichtung können ineinander übergehen, und somit auch gleichzeitig die Bewegung des Türblatts beschreiben.

Gemäß einer optionalen Ausführungsform erfolgt die Bewegung des Türblatts während des Dichtvorgangs - also während des Herstellens des Dichtungskontakts von Dichtvorrichtung und Dichtfläche - im Wesentlichen ohne eine Bewegung in der zweiten, horizontalen, in Längsrichtung verlaufenden Bewegungsrichtung, sondern gemäß einer Translation des Türblatts in der ersten, horizontalen und senkrecht zur Längsrichtung verlaufenden Bewegungsrichtung.

Gemäß einer weiterführenden Ausgestaltung der obigen, optionalen Ausführungsform vollführt das Türblatt während des Abdichtvorgangs zusätzlich eine Bewegung gemäß einer dritten, vertikalen, zur Längsrichtung und Querrichtung senkrecht verlaufenden Bewegungsrichtung.

Ist die Türvorrichtung geschlossen, so wirken das Dichtelement und die Dichtfläche abdichtend zusammen und definieren so eine Dichtrichtung, welche im Wesentlichen senkrecht zur Dichtfläche verläuft. Die Dichtrichtung entspricht im Wesentlichen einer Richtung einer Normalkraft, die während des Abdichtvorgangs zwischen dem Dichtelement und der Dichtfläche aufgebaut wird.

Um eine effektive Dichtwirkung zu erhalten, weist die Dichtvorrichtung einen Abstützbereich und ein Dichtelement auf, wobei der Abstützbereich der Unterseite des Türblatts zugewandt ist, und das Dichtelement wiederum gegenüber dem Abstützbereich abgewandt angeordnet ist.

Einer Ausführungsform entsprechend ist das Dichtelement gegenüber dem Abstützbereich entlang eines Verfahrweges verschiebbar angeordnet. Insbesondere sind Abstützbereich und Dichtelement derart ausgebildet, dass der Verfahrweg, insbesondere bezogen auf einen Querschnitt der Dichtvorrichtung, geradlinig verläuft, oder derart, dass sich das Dichtelement beim Verfahren nur in einer Ebene bewegt. Insbesondere kann der Abstützbereich als Führungsvorrichtung zur Führung des Dichtelements entlang des Verfahrweges ausgebildet sein. Der Verfahrweg wird somit durch die entsprechend konfigurierte Führungsvorrichtung definiert. Insbesondere verläuft der Verfahrweg zumindest teilweise senkrecht zur Querrichtung. D.h. der Verfahrweg hat zumindest eine Richtungskomponente, welche senkrecht zur Richtung einer Haupt-(außen-)Druckbelastung des Fahrzeugs verläuft.

Zur Erzeugung einer zwischen dem Abstützbereich und dem Dichtelement wirkenden Vorspannkraft können dabei Vorspannmittel vorgesehen sein, wobei die Vorspannkraft zumindest teilweise in Richtung der Normalkraft und/oder der Dichtrichtung ausgerichtet ist. Vorzugsweise können die Vorspannmittel zwischen Dichtelement und Abstützbereich derart vorgesehen sein, dass die Vorspannkraft parallel zur Dichtrichtung ausgerichtet ist.

Gemäß einer weiteren Ausführungsform ist das Dichtelement derart ausgebildet und beweglich, insbesondere beweglich in Richtung des Verfahrweges und/oder der Vorspannkraft, am Abstützbereich angeordnet, so dass mittels des Dichtelements ein abdichtender und unter Vorspannung stehender Kontakt mit einer Dichtfläche der Türvorrichtung herstellbar ist.

Durch die Anwendung der im voranstehenden angegebenen Lehre, gemäß einem oder mehreren Ausführungsbeispiele, wird erstmalig eine Türvorrichtung bereitgestellt, die einen barrierefreien Zugang in und aus dem Fahrzeug ermöglicht, wobei gleichzeitig eine effektive Dichtung der Türkantenunterseite erreicht wird. Dies gelingt durch die Ausprägung der Türschwelle bzw. durch die daran angeordnete, schräge Dichtfläche und durch die Anbringung der Dichtvorrichtung an der Unterseite des Türblatts oder in einem Bereich dieser Unterseite. Indem die Neigung der Dichtfläche in dem angegebenen Winkelbereich gehalten wird, kann diese beispielsweise in einfacher Weise von einem Rollstuhl überwunden werden.

Gemäß einer Ausführungsform weist die Türvorrichtung und/oder die untere Dichtfläche keine Stufe auf, welche den Zugang in das Fahrzeug erschweren würde. Insbesondere ist im Bereich eines Ein- und Ausstiegs des Fahrzeugs keine Stufe vorhanden. Insbesondere wiese eine solche Stufe in diesem Sinne eine vertikale oder schräge Flanke auf, die für Menschen mit einer Einschränkung der Geh-Befähigung hinderlich wirken könnte, wobei die Flanke gegenüber dem Boden und/oder der Horizontalen einen Winkel von 61° bis 90° einnähme.

Gemäß einer weiteren Ausführungsform kann die Dichtfläche mit der Horizontalen einen Winkel von 25 bis 50°, bevorzugt 30 bis 40° einschließen.

Im Zuge langwieriger Entwicklungsarbeit hat sich ergeben, dass der untere Wert des Winkels ausschlaggebend dafür ist, dass die Dichtvorrichtung im Zusammenspiel mit der Dichtfläche eine ausreichende Dichtwirkung erzeugt, und dass der obere Wert des Winkels die Grenzen der barrierefreien Zugänglichkeit aufzeigt.

Die barrierefreie Zugänglichkeit kann insbesondere dadurch verbessert werden, indem eine Dichtflächenhöhe der schrägen Dichtfläche, also die Ausdehnung der schrägen Dichtfläche in vertikaler Richtung, weniger als 50 mm, bevorzugt weniger als 40 mm, besonders bevorzugt weniger als 30 mm beträgt.

In Erweiterung dieses Grundprinzips wird erfindungsgemäß vorgeschlagen, die Dichtvorrichtung über den Abstützbereich derart an der Unterseite der Türvorrichtung zu befestigen, sodass die Dichtungsvorrichtung hinsichtlich ihrer Position bezüglich der Unterseite in einer Justierrichtung einstellbar ist. Auf diese Weise wird erreicht, dass - bei geschlossener Türvorrichtung - ein Vorhandensein einer bestimmten Normalkraft zwischen der Dichtfläche und dem Dichtelement sichergestellt werden kann, wodurch eine Mindest-Dichtwirkung zwischen Dichtfläche und Dichtelement bereitgestellt wird.

Dazu können zum Beispiel Einstellbefestigungsmittel verwendet werden, welche eine einstellbare Verbindung zwischen der Unterseite der Türvorrichtung und der Dichtvorrichtung ermöglichen.

Gemäß einer Ausgestaltung der Erfindung, wird die Dichtvorrichtung in einer Aufnahme an der Unterseite des Türblatts, vorzugsweise teil-formschlüssig, angeordnet, wobei die Einstellbefestigungsmittel zwischen der Aufnahme und dem Abstützbereich der Dichtvorrichtung wirksam angeordnet sind. Dies führt zu einer besonders kompakten und versagensresistenten Bauweise der Türvorrichtung.

Dieser Ausgestaltung folgend kann die Aufnahme zumindest teileweise einen U-Form-ähnlichen Querschnitt, und der Abstützbereich eine mit einer Innenseite der Aufnahme korrespondierende Außenform derart aufweisen, so dass die Dichtvorrichtung von der Aufnahme verschiebbar aufgenommen wird und zumindest teilweise daran abgestützt ist.

Denkbar ist in diesem Zusammenhang auch, die Dichtvorrichtung zumindest teilweise in einem Gehäuse der Aufnahme so anzuordnen, dass die Dichtvorrichtung eine Gehäuseöffnung des Gehäuses der Aufnahme mit dem Dichtelement zumindest teilweise überragt. Diese Anordnung führt dazu, dass die Dichtvorrichtung geschützt an der Türvorrichtung angeordnet ist und somit eine erhöhte Robustheit gegen Beschädigung erlangt.

Weiterhin ermöglicht die Einstellbarkeit der Position der Dichtvorrichtung bezüglich des Türblatts, herstellungsbedingte Toleranzen der Größe des Türrahmens und/oder des Türblatts auszugleichen. Etwaige Abweichungen eines Dichtmaßes - die SOLLPosition der Dichtvorrichtung relativ zur Dichtfläche im montierten Zustand - können auf diese Weise kompensiert und korrigiert werden. Dies führt zu einer wesentlichen Verbesserung der Herstellung der Türvorrichtung des Fahrzeugs, da Fertigungstoleranzen des Türblatts und des Türrahmens großzügiger angegeben werden können, wobei die durch erhöhte Toleranzen verursachte Abmaß-Deviation mittels der Justierbarkeit der Dichtvorrichtung in Justierrichtung ausgeglichen werden kann.

Gemäß einer weiteren Ausgestaltung der Erfindung verläuft die Justierrichtung zumindest teilweise in Dichtrichtung. Auf diese Weise wird die Kompensation von Toleranz-Abweichungen und das damit verbundene Bereitstellen einer konstanten, zwischen der Dichtfläche und der Dichtvorrichtung wirkenden Normalkraft vereinfacht.

Gemäß einer weiteren Ausführungsform der Erfindung ist die Dichtvorrichtung derart ausgebildet und variabel an der Unterseite des Türblatts befestigt, dass der Verfahrweg des Dichtelements bezüglich des Abstützbereichs und die Justierrichtung der Dichtvorrichtung bezüglich der Unterseite der Türvorrichtung im Wesentlichen parallel zueinander verlaufen. Die gleiche Ausrichtung des Verfahrweges, der Justierrichtung, und gegebenenfalls auch der Dichtrichtung führt zu einer besonderen effektiven Abdichtung und Toleranzkompensation der Türvorrichtung.

Zusätzlich dazu können das Türblatt und die Dichtvorrichtung so ausgestaltet und zueinander angeordnet sein, dass die Justierrichtung und/oder der Verfahrweg im Wesentlichen parallel zu einer Türebene des Türblatts und/oder der Vertikalrichtung ausgerichtet sind. Diese Maßnahme führt zu einer weiteren Verbesserung der Abdichtung und der Toleranzkompensation.

Weiterhin ist denkbar, die Dichtvorrichtung derart zu gestalten und an der Türvorrichtung auszubilden, dass die Justierrichtung im Wesentlichen parallel zu einer Türebene des Türblatts und/oder in Vertikalrichtung verläuft, und der Verfahrweg im Wesentlichen senkrecht zur Dichtfläche der Türschwelle ausgerichtet ist.

Im Rahmen der Erfindung wird eine zusätzliche oder alternative Ausführungsform offenbart, wobei die Dichtvorrichtung zumindest teilweise aus einem Elastomer hergestellt und derart aufgebaut wird, sodass mittels einer Verformung eines das Elastomer umfassenden Bereichs der Dichtvorrichtung eine Vorspannkraft zwischen dem Dichtelement und dem Abstützbereich erzeugbar ist. Diese Vorspannkraft stützt sich im geschlossenen Zustand der Türvorrichtung - zumindest komponentenweise - als Normalkraft an der Dichtfläche und an der Unterseite der Türvorrichtung ab. Bei geeigneter Ausprägung der Dichtvorrichtung, insbesondere des Dichtelements der Dichtvorrichtung, kann erreicht werden, dass kein expliziter Verfahrweg zwischen dem Dichtelement und dem Abstützbereich vorgesehen werden muss, da dieser Verfahrweg durch die Flexibilität des Dichtelements in alternativer Weise bereitgestellt wird. Anstatt das gesamte Dichtelement gemäß dem Verfahrweg vollständig zu verschieben, wird dies durch ein Verschieben bzw. Verformung eines Bereichs des Dichtelements (zum Beispiel der Dichtlippen) ermöglicht. Insbesondere sind Dichtelement und Abstützvorrichtung einstückig aus einem Elastomer hergestellt und bilden somit die Dichtvorrichtung.

Die oben erwähnten, expliziten Vorspannmittel zwischen Dichtelement und Abstützbereich würden aufgrund der Funktionsübernahme durch das Dichtelement selber - zum Beispiel durch die Flexibilität von Dichtlippen bezüglich des übrigen Dichtelements - obsolet werden.

Zusätzlich oder alternativ ist denkbar, dass die Dichtvorrichtung eine Vorspannfeder zur Erzeugung der Vorspannkraft zwischen Abstützbereich und Dichtelement aufweist. Wird das Dichtelement entlang des Verfahrweges in Richtung des Abstützbereiches verschoben, so ist die Vorspannkraft zwischen dem Dichtelement und dem Abstützbereich erzeugbar.

Im Rahmen der Erfindung wird ein Fahrzeug mit einem Wagenkasten offenbart, wobei der Zugang von einer Außenseite des Fahrzeugs zum Innenraum des Wagenkastens mithilfe einer Türvorrichtung gemäß einer der im Voranstehenden beschriebenen Ausführungsformen oder einer Kombination derer ermöglicht wird.

Im Rahmen der Erfindung wird weiterhin ein Fahrzeug, insbesondere ein Schienenfahrzeug, offenbart. Dieses umfasst einen auf Rädern fahrbar gelagerten Wagenkasten, in dessen Innenraum Passagiere aufgenommen werden können, der zu diesem Zweck einen Boden und eine Türvorrichtung nach einem oder mehrerer der vorangestellten Ausführungsformen aufweist.

Die Aufgabe ein vorteilhaftes Verfahren zur Montage einer Türvorrichtung nach einem oder mehrerer der vorangestellten Ausführungsformen wird durch ein entsprechendes Montageverfahren gelöst, welches die folgenden Schritte aufweist:

Messen eines Dichtmaßes des Türrahmens, wobei dieses Dichtmaß zwischen einem Türstock des Türrahmens und der Dichtfläche der Türschwelle des Türrahmens in vertikaler Richtung zu messen ist. Dieses Dichtmaß kann somit der Höhe der Türöffnung in vertikaler Richtung entsprechen.

Weiterhin, jedoch nicht zwingend dem obigen Schritt zeitlich nachgeordnet, ist ein Längsmaß des Türblatts zu messen, wobei das Längsmaß die Höhe des Türblatts, gemessen zwischen Oberseite und Unterseite des Türblatts in vertikaler Richtung bezüglich des montierten Zustand des Türblatts, angibt.

Mit dem gemessenen Dichtmaß und dem gemessenen Längsmaß kann ein Einstellmaß bestimmt werden, wobei das Einstellmaß die Position der Dichtvorrichtung im verbauten Zustand relativ zur Unterseite des Türblatts repräsentiert. Vorzugsweise wird mit dem Einstellmaß die Position der Dichtvorrichtung in Justierrichtung angegeben.

In einem Einstellschritt wird nun die Position der Dichtvorrichtung relativ zu Unterseite des Türblatts entsprechend dem Einstellmaß eingestellt, wobei das Einstellmaß so gewählt ist, dass bei geschlossener Türvorrichtung die Dichtvorrichtung eine definierte Normalkraft über das Dichtelement auf die Dichtfläche des Türrahmens ausübt.

Vorzugsweise wird zur Bestimmung des Einstellmaßes eine vorgefertigter Informationssammlung verwendet, zum Beispiel eine Tabelle, wobei zu jedem Dichtmaß des Türrahmens bei einem bestimmten Längsmaß des Türblatts ein bestimmtes Einstellmaß angegeben wird, bei welchem die bestimmte Normalkraft - im geschlossenen Zustand der Türvorrichtung - erreicht wird.

Die vorstehend beschriebenen Ausführungsformen können beliebig, jedoch in sinnhafter Weise miteinander kombiniert werden.

### Kurzbeschreibung der Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu.

Gleiche Bezugszeichen bezeichnen gleiche oder entsprechend ähnliche Teile.
Fig. 1 zeigt ein Schienenfahrzeug mit einer Türvorrichtung;
Fig. 2 zeigt eine Schnittdarstellung einer ersten Ausführungsform einer Türvorrichtung gemäß der Linie A-A aus Fig. 1; und
Fig. 3 zeigt eine Schnittdarstellung einer zweiten Ausführungsform einer Türvorrichtung gemäß der Linie A-A aus Fig. 1.

### Ausführungsbeispiele

Zur Verdeutlichung des Gesamtverständnisses wird anhand Fig. 1 ein Schienenfahrzeug 100 dargestellt. Dieses umfasst zwei Passagierwaggons mit zwei Wagenkästen 101, welche über Räder 104 fahrbar auf Schienen abgestützt sind. Der Zugang für Passagiere von einer Außenseite 103 des Schienenfahrzeugs 100 zu einem Innenraum 102 des jeweiligen Wagenkastens 101 wird mithilfe einerTürvorrichtung 1 ermöglicht.

In geschlossenem Zustand der Türvorrichtung 1 sind zwei Türblätter 26 in einem Türrahmen 21 des Wagenkastens 101 angeordnet, wobei der Türrahmen 21 eine Türöffnung begrenzt und einen oben liegenden Türstock 24 und eine unten liegende Türschwelle 22 aufweist. Die Türschwelle 22 kann dabei als ein Teil eines Bodens 105 des Wagenkastens 101 ausgebildet sein. Zum Öffnen und Verschließen der Türvorrichtung 1 sind die Türblätter 26 verschiebbar am Wagenkasten 101 oder am Türrahmen 21 angeordnet. Die Türvorrichtung 1 ist also als Schiebetür anzusehen.

Die Türblätter 26 der Türvorrichtung 1 öffnen und schließen sich gemäß dem vorliegenden Ausführungsbeispiel durch ein Zusammenspiel einer ersten Bewegungsrichtung 30 und einer zweiten Bewegungsrichtung 32. Die erste Bewegungsrichtung 30 verläuft dabei bezüglich des Schienenfahrzeugs 100 im Wesentlichen horizontal und in Querrichtung 108. Im Gegensatz dazu ist die zweite Bewegungsrichtung 32 in Längsrichtung 107 horizontal ausgerichtet. Beim Öffnen der Türvorrichtung 1 bewegen sich die Türblätter 26 anfänglich im Wesentlichen ausschließlich in erster Bewegungsrichtung 30 aus der Türebene 29 in Richtung der Außenseite 103 heraus. Sobald die Türblätter 26 die Ebene des Türrahmens 21 verlassen haben kann eine Verschiebung der Türblätter 26 in der zweiten Bewegungsrichtung 32 derart einsetzen, sodass die Türblätter 26 über die Außenwand des Wagenkastens 101 hinaus verschoben werden. Der Schließvorgang der Türvorrichtung 1 erfolgt entsprechend andersherum.

Fig. 2 zeigt ausschnittsweise einen Querschnitt durch eine erste Ausführungsform der Türvorrichtung 1 gemäß der Linie A-A aus Fig. 1. Dabei ist ein unterer Bereich des Türblatts 26 mit einer Dichtvorrichtung 5 dargestellt, wobei die Dichtvorrichtung 5 über ein Gehäuse 2 einer Aufnahme 3 an einer Unterseite 27 des Türblatts 26 befestigt ist.

Das Schienenfahrzeug 100 befindet sich gemäß Fig. 2 neben einer Bahnsteigkante 106, sodass der Boden 105 horizontal ausgerichtet ist. Idealerweise ist ein einer Außenseite 103 zugewandter Teil des Bodens 105 auf demselben Höhenniveau wie die Bahnsteigkante 106. Von diesem Teil des Bodens 105 führt die schräg verlaufende Dichtfläche 23 der Türschwelle 22 herauf, um dann in den restlichen Bereich des Fahrzeugbodens überzugehen. Die Dichtfläche 23 ist gegenüber einer Horizontalen, d.h. gegenüber einer horizontal verlaufenden Ebene, mit einem Winkel α von ca. 30° geneigt, sodass Passagiere mit eingeschränkter Geh-Fähigkeit, Rollstuhlfahrer oder Passagiere mit Rollkoffern problemlos vom Bahnsteig 106 in den Innenraum 102 des Fahrzeugs 100 gelangen können, da die Dichtfläche 23 der Türschwelle 22 nicht als Stufe, sondern als Schräge ausgebildet ist.

Die Dichtvorrichtung 5 setzt sich neben weiteren Komponenten aus einem Dichtelement 9, einem Abstützbereich 13 und Vorspannmitteln 8 zusammen, wobei das Dichtelement 9 gemäß einem Verfahrweg 7 verschiebbar an und in dem Abstützbereich 13 gelagert und/oder geführt ist. Aus Fig. 2 wird deutlich, dass der Abstützbereich 13 derart ausgebildet ist, dass der Verfahrweg 7 bezogen auf den Querschnitt A-A gradlinig ist, und insbesondere, dass der Abstützbereich 13 als entsprechende Führungsvorrichtung für das Dichtelement 9 beim Verschiebevorgang dient. Die Vorspannmittel 8 sind wirksam zwischen dem Abstützbereich 13 und dem Dichtelement 9 montiert, sodass das Dichtelement 9 mit einer Normalkraft N auf die Dichtfläche 23 der Türschwelle 22 gepresst wird. Die Normalkraft N ergibt sich entsprechend dem Winkel α aus der Vorspannkraft F. Insbesondere verläuft der Verfahrweg 7 gem. Fig. 2 im Wesentlichen senkrecht zur Querrichtung 108.

Das Dichtelement 9 wird über die Dichtvorrichtung 5 in der Aufnahme 3 mittels Einstellbefestigungsmitteln 4 gehalten, wobei eine Position der Dichtvorrichtung 5 bezüglich des Gehäuses 2 und damit auch bezüglich der Unterseite 27 des Türblatts 26 gemäß einer Justierrichtung 6 einstellbar ist. Die Einstellbarkeit wird dadurch realisiert, dass anfänglich die Einstellbefestigungsmittel 4, zum Beispiel Schrauben, gelockert sind, und die Position der Dichtvorrichtung 5 gemäß einem Einstellmaß 12 in Justierrichtung 6 gewählt und eingestellt wird. Durch Fixieren, z. B. Festziehen, der Einstellbefestigungsmittel 4 wird die Dichtvorrichtung 5 festgelegt.

Die Dichtwirkung zwischen Dichtvorrichtung 5 und Dichtfläche 23 wird dadurch erreicht, dass das Dichtelement 9 mit einer ausreichenden Normalkraft N gemäß einer Dichtrichtung 10 auf die Dichtfläche 23 gepresst wird. Gemäß der in Fig. 2 dargestellten ersten Ausführungsform der Türvorrichtung 1 sind Justierrichtung 6 und der Verfahrweg 7, und damit auch die Vorspannkraft F, im Wesentlichen parallel zueinander ausgebildet. Die Vorspannkraft F wirkt entsprechend dem Winkel α der Dichtfläche 23 reduziert als Normalkraft N auf die Dichtfläche 23, wobei die Normalkraft N zwischen Dichtelement 9 und Dichtfläche 23 die maßgebliche Größe zur Erzielung einer bestimmten, gewünschten Dichtwirkung ist.

Diese Normalkraft N wird während des Schließvorgang der Türvorrichtung erzeugt: Indem das Türblatt 26 in einer ersten Bewegungsrichtung 30 von der Außenseite 103 in Richtung Innenraum 102 angenähert wird, verschiebt sich das Dichtelement 9 der Dichtvorrichtung 5, verursacht durch die Keilwirkung der schrägen Dichtfläche 23, gemäß dem Verfahrweg 7 gegen die Vorspannmittel 8 und presst diese zusammen. Die dadurch erzeugte Vorspannkraft F stützt sich gegenüber dem Abstützbereich 23 und damit auch gegenüber der Unterseite 27 des Türblatts 26 ab und wirkt in entgegengesetzter Richtung, über das Dichtelement 9 entsprechend der Winkelkomponente, als Normalkraft N auf die Dichtfläche 23 der Türschwelle 22.

Es sei angemerkt, dass die vorliegende Ausführungsform der Dichtvorrichtung 5 mit einem verschiebbaren Dichtelement 9, federartigen Vorspannmitteln 8 und einem U-förmigen Abstützbereich 13 eine exemplarische Ausbildung ist, welche die Grundidee der Erfindung plakativ wiedergeben soll, jedoch nicht in detailgetreuer Art beschränkend wirken soll. Vielmehr liegt es im Bereich der vorliegenden Erfindung den Abstützbereich, die Vorspannmittel und das Dichtelement integriert, insbesondere einstückig auszubilden: Zum Beispiel kann das gesamte Dichtelement aus einem Elastomer mit flexiblen Dichtlippen hergestellt sein, wobei die Dichtlippen sich gemäß dem Verfahrweg gegenüber einem Abstützbereich der Dichtvorrichtung verformen können und somit die gleiche Funktion wie die Dichtvorrichtung 5 aus Fig. 2 dargestellt werden kann.

Bei der Montage der Türvorrichtung 1 im Wagenkasten 101 wird zunächst ein Dichtmaß 28 des Türblatts 26 und ein Dichtmaß 25 Türrahmens 21 gemessen. Das Dichtmaß 28 des Türblatts 26 ist entsprechend der Längsausdehnung, bzw. der Höhe in Vertikalrichtung 109 zu messen. Das Dichtmaß 25 des Türrahmens 21 entspricht der Höhe des Türrahmens 21 in Vertikalrichtung. Gemäß einer vorbekannten Tabelle, oder auch durch Berechnung, kann somit das Einstellmaß 12 bestimmt werden, sodass die Ausdehnung des Türblattes 26 zusammen mit der Dichtvorrichtung 5 im geschlossenen Zustand der Türvorrichtung 1 eine bestimmte Normalkraft N verursacht, und die entsprechende gewünschte Dichtwirkung erzielt wird.

Die in Fig. 3 gezeigte zweite Ausführungsform der Türvorrichtung 1 entspricht im Wesentlichen der ersten Ausführungsform aus Fig. 2, wobei die Dichtvorrichtung 5 und das Gehäuse 2 in abgewinkelter Form an der Unterseite 27 des Türblatts befestigt sind. Insbesondere entspricht die Neigung der Dichtvorrichtung 5 dem Winkel α der Dichtfläche 23 gegenüber der Horizontalen, sodass die durch die Vorspannmittel 8 verursachte Vorspannkraft F gleich der Normalkraft N ist. In Fig. 3 wird gezeigt, dass der Abstützbereich 13 so konstruiert ist, dass der Verfahrweg 7 bezogen auf den Querschnitt A-A der Türvorrichtung 1 gradlinig ist, und insbesondere dass der Abstützbereich 13 eine Führungsvorrichtung zur Führung des Dichtelements 9 beim Verschiebevorgang ausbildet. Insbesondere ist aus Fig. 3 erkennbar, dass der Verfahrweg 7, bezogen auf den Querschnitt A-A der Türvorrichtung 1 sowohl eine Richtungskomponente in Querrichtung 108, als auch eine Richtungskomponente in Vertikalrichtung 109 aufweist. Optional verläuft der Verfahrweg 7 senkrecht zur geneigten Oberfläche der Türschwelle 22.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen. Die nachfolgenden Ansprüche stellen einen ersten, nicht bindenden Versuch dar, die Erfindung allgemein zu definieren.

### Bezugszeichenliste

- 1: Türvorrichtung
- 2: Gehäuse
- 3: Aufnahme
- 4: Einstellbefestigungsmittel
- 5: Dichtvorrichtung
- 6: Justierrichtung
- 7: Verfahrweg
- 8: Vorspannmittel
- 9: Dichtelement
- 10: Dichtrichtung
- 11: Gehäuseöffnung
- 12: Einstellmaß
- 13: Abstützbereich

- 21: Türrahmen
- 22: Türschwelle
- 23: Dichtfläche
- 24: Türstock
- 25: Dichtmaß des Türrahmens
- 26: Türblatt
- 27: Unterseite
- 28: Dichtmaß des Türblatts
- 29: Türebene
- 30: erste Bewegungsrichtung
- 31: Dichtflächenhöhe
- 32: zweite Bewegungsrichtung

- 100: Schienenfahrzeug
- 101: Wagenkasten
- 102: Innenraum
- 103: Außenseite
- 104: Rad
- 105: Boden
- 106: Bahnsteigkante
- 107: Längsrichtung
- 108: Querrichtung
- 109: Vertikalrichtung
- 0:
- F: Federkraft
- N: Normalkraft
- α: Winkel

## Patentansprüche

1. Türvorrichtung (1) für ein Fahrzeug, insbesondere Schienenfahrzeug (100), aufweisend
- mindestens ein Türblatt (26) mit einer an einem Bereich einer Unterseite (27) des Türblatts (26) angeordneten Dichtvorrichtung (5), einen Türrahmen (21) zur Aufnahme und Lagerung des Türblatts (26), und eine Türschwelle (22) mit einer Dichtfläche (23),
- wobei die Dichtfläche (23) in montiertem Zustand der Türvorrichtung (1) gegenüber einer Horizontalen mit einem Winkel (α) von 20° bis 60° geneigt ist,
- das Türblatt (26) derart am Türrahmen (21) gelagert ist, dass eine erste Bewegungsrichtung (30) des Türblatts (26) während eines Schließvorgangs im Wesentlichen in der Horizontalen verläuft,
- wobei die Dichtvorrichtung (5) einen der Unterseite (27) zugewandten Abstützbereich (13) und ein dem Abstützbereich (13) abgewandt angeordnetes Dichtelement (9) aufweist, und in geschlossenem Zustand der Türvorrichtung (1) das Dichtelement (9) und die Dichtfläche (23) in einer zur Dichtfläche (23) senkrecht verlaufenden Dichtrichtung (10) abdichtend zusammenwirken, und
- wobei das Dichtelement (9) gegenüber dem Abstützbereich (13) entlang eines Verfahrweges (7) unter Vorspannung verschiebbar angeordnet ist.

2. Türvorrichtung (1) nach Anspruch 1, wobei der Verfahrweg (7) zumindest teilweise in Dichtrichtung (10) verläuft.

3. Türvorrichtung (1) nach Anspruch 1 oder 2, wobei die Dichtvorrichtung (5) über den Abstützbereich (13) an der Unterseite (27) befestigt ist, und eine Position der Dichtvorrichtung (5) bezüglich der Unterseite (27) des Türblatts (26) in einer Justierrichtung (6) einstellbar ist.

4. Türvorrichtung (1) nach Anspruch 3, wobei die Justierrichtung (6) zumindest teilweise in Dichtrichtung (10) verläuft.

5. Türvorrichtung (1) nach Anspruch 3 oder 4, wobei die Dichtvorrichtung (5) derart ausgebildet und variabel an der Unterseite (27) des Türblatts (26) befestigbar ist, dass der Verfahrweg (7) und die Justierrichtung (6) im Wesentlichen parallel zueinander verlaufen.

6. Türvorrichtung (1) nach einem der Ansprüche 3 bis 5, wobei das Türblatt (26) und die Dichtvorrichtung (5) derart ausgebildet und zueinander angeordnet sind, dass die Justierrichtung (6) und/oder der Verfahrweg (7) im Wesentlichen parallel zu einer Türebene (29) des Türblatts (26) ausgerichtet sind.

7. Türvorrichtung (1) nach einem der Ansprüche 3 bis 6, wobei an der Unterseite (27) des Türblatts (26) eine Aufnahme (3) zu einem zumindest teilweise formschlüssigen Aufnehmen der Dichtvorrichtung (5) vorgesehen ist.

8. Türvorrichtung (1) nach einem der Ansprüche 3 bis 7, wobei an der Unterseite (27) des Türblatts (26) Einstellbefestigungsmittel (4) zum Befestigen der Dichtvorrichtung (5) an der Unterseite (27) in unterschiedlichen Positionen vorgesehen sind.

9. Türvorrichtung (1) nach Anspruch 8, wobei die Einstellbefestigungsmittel (4) derart zwischen Aufnahme (3) und Abstützbereich (13) angeordnet sind, dass dadurch eine form- und/oder reibschlüssige Verbindung zwischen Aufnahme (3) und Abstützbereich (13) herstellbar ist.

10. Türvorrichtung (1) nach einem der voranstehenden Ansprüche, wobei die Dichtvorrichtung (5) zumindest teilweise aus einem Elastomer hergestellt und derart aufgebaut ist, dass durch eine Verformung eines das Elastomer umfassenden Bereichs der Dichtvorrichtung (5) eine Vorspannkraft (F) zwischen dem Dichtelement (9) und dem Abstützbereich (13) erzeugbar ist.

11. Türvorrichtung (1) nach einem der voranstehenden Ansprüche, wobei die Dichtvorrichtung (5) ein Vorspannmittel (8) zur Erzeugung der Vorspannkraft (F) zwischen Abstützbereich (13) und Dichtelement (9) aufweist, und durch ein Verschieben des Dichtelements (9) entlang des Verfahrweges (7) die Vorspannkraft (F) zwischen dem Dichtelement (9) und dem Abstützbereich (13) veränderbar ist.

12. Fahrzeug, insbesondere Schienenfahrzeug (100), aufweisend einen auf Rädern (104) fahrbar gelagerten Wagenkasten (101) zum Aufnehmen von Passagieren mit einem Innenraum (102), einem Boden (105) und einer Türvorrichtung (1) nach einem der vorangestellten Ansprüche 1 bis 11.

13. Fahrzeug nach Anspruch 12, wobei die Türschwelle (22) an einem seitlichen Rand des Bodens (105) angeordnet ist, und in Querrichtung (108) hin zu einer Außenseite (103) des Fahrzeugs abfällt.

14. Montageverfahren einer Türvorrichtung (1) nach einem der voranstehenden Ansprüche, aufweisend die Schritte:
a. Messen eines Dichtmaßes (25) des Türrahmens (21), insbesondere zwischen einem Türstock (24) und der Dichtfläche (23) der Türschwelle (22) des Türrahmens (21);
b. Messen eines Längsmaßes (28) des Türblatts (26), insbesondere zwischen einer, im montierten Zustand des Türblatts (26), Oberseite und der Unterseite (27) des Türblatts (26);
c. Bestimmen eines Einstellmaßes (12) unter Verwendung des gemessenen Dichtmaßes (25) und Längsmaßes (28); und
d. Einstellen einer Position der Dichtvorrichtung (5) relativ zur Unterseite (27) des Türblatts (26) entsprechend dem Einstellmaß (12), wobei das Einstellmaß (12) so gewählt ist, dass bei geschlossener Türvorrichtung (1) die Dichtvorrichtung (5) eine definierte Normalkraft (N) über das Dichtelement (9) auf die Dichtfläche (23) des Türrahmens (21) ausübt.

15. Montageverfahren nach Anspruch 14, wobei zum Bestimmen des Einstellmaßes (12) eine Tabelle, insbesondere ein Look-Up-Table, verwendet wird, in der einem jeden Dichtmaß (25) des Türrahmens (21) bei einem bestimmten Längsmaß (28) des Türblatts (26) jeweils ein bestimmtes Einstellmaß (12) zugeordnet ist.

## Claims

1. Door assembly (1) for a vehicle, in particular a rail vehicle (100), comprising
- at least one door leaf (26) with sealing means (5) arranged at a region of a lower side (27) of the door leaf (26), a door frame (21) for receiving and supporting the door leaf (26), and a door sill (22) with a sealing surface (23),
- wherein the sealing surface (23), in the assembled state of the door assembly (1), is inclined relative to a horizontal plane at an angle (a) of 20° to 60°,
- the door leaf (26) is mounted on the door frame (21) in such a way that a first direction of movement (30) of the door leaf (26) during a closing process runs essentially in the horizontal plane,
- wherein the sealing means (5) has a support region (13) facing the underside (27) and a sealing element (9) arranged facing away from the support region (13), and in the closed state of the door assembly (1) the sealing element (9) and the sealing surface (23) interact in a sealing manner in a sealing direction (10) extending perpendicularly to the sealing surface (23), and
- wherein the sealing element (9) is arranged to be movable under bias relative to the supporting region (13) along a positioning path (7).

2. Door assembly (1) according to claim 1, wherein the positioning path (7) extends at least partially in the sealing direction (10).

3. Door assembly (1) according to claim 1 or 2, wherein the sealing means (5) are fixed to the underside (27) via the support area (13), and a position of the sealing means (5) with respect to the underside (27) of the door leaf (26) is adjustable in an adjustment direction (6).

4. Door assembly (1) according to claim 3, wherein the adjustment direction (6) runs at least partially in the sealing direction (10).

5. Door assembly (1) according to claim 3 or 4, wherein the sealing means (5) are formed and can be variably fastened to the underside (27) of the door leaf (26) in such a way that the positioning path (7) and the adjusting direction (6) run essentially parallel to one another.

6. Door assembly (1) according to one of claims 3 to 5, wherein the door leaf (26) and the sealing means (5) are designed and arranged relative to one another such that the adjustment direction (6) and/or the positioning path (7) are aligned substantially parallel to a door plane (29) of the door leaf (26).

7. Door assembly (1) according to one of the claims 3 to 6, wherein receiving means (3) are provided on the underside (27) of the door leaf (26) for an at least partially form-fitting reception of the sealing means (5).

8. Door assembly (1) according to one of the claims 3 to 7, wherein adjusting fastening means (4) are provided on the underside (27) of the door leaf (26) for fastening the sealing means (5) to the underside (27) in different positions.

9. Door assembly (1) according to claim 8, wherein the adjustment fastening means (4) are arranged between the receiving means (3) and the supporting region (13) such that a form-fitting and/or friction-fitting connection between the receiving means (3) and the supporting region (13) can be established as a result.

10. Door assembly (1) according to one of the preceding claims, wherein the sealing means (5) are at least partially made of an elastomer and are configured such that a pretensioning force (F) can be generated between the sealing element (9) and the support region (13) by deforming a region of the sealing means (5) comprising the elastomer.

11. Door assembly (1) according to one of the preceding claims, wherein the sealing means (5) has a pretensioning means (8) for generating the pretensioning force (F) between the supporting region (13) and the sealing element (9), and the pretensioning force (F) between the sealing element (9) and the supporting region (13) can be varied by displacing the sealing element (9) along the positioning path (7).

12. Vehicle, in particular rail vehicle (100), having a vehicle body (101) which is movably mounted on wheels (104) and is intended for accommodating passengers, having an inner volume (102), a floor (105) and a door assembly (1) according to one of the preceding claims 1 to 11.

13. Vehicle according to claim 12, wherein the door sill (22) is arranged at a lateral edge of the floor (105), and declines in a transverse direction (108) towards an outer side (103) of the vehicle.

14. Method for assembling of a door assembly (1) according to any one of the preceding claims, comprising the steps:
a. Measuring a sealing distance (25) of the door frame (21), in particular between a door beam (24) and the sealing surface (23) of the door sill (22) of the door frame (21);
b. Measuring a longitudinal dimension (28) of the door leaf (26), in particular between a, in the assembled state of the door leaf (26), top side and the bottom side (27) of the door leaf (26);
c. Determining an adjustment distance (12) using the measured sealing distance (25) and longitudinal distance (28); and
d. Adjusting a position of the sealing means (5) relative to the underside (27) of the door leaf (26) in accordance with the adjustment distance (12), wherein the adjustment distance (12) is selected such that, when the door assembly (1) is closed, the sealing means (5) applies a defined normal force (N) via the sealing element (9) to the sealing surface (23) of the door frame (21).

15. Method for assembling according to claim 14, wherein a table, in particular a look-up table, is used to determine the adjustment distance (12), in which a specific adjustment distance (12) is assigned to each sealing distance (25) of the door frame (21) for a specific longitudinal dimension (28) of the door leaf (26).

## Revendications

1. Dispositif de porte (1) pour un véhicule, en particulier un véhicule ferroviaire (100), comportant
- au moins un vantail de porte (26) avec un dispositif d'étanchéité (5) agencé sur une zone d'une face inférieure (27) du vantail de porte (26), un cadre de porte (21) pour recevoir et supporter le vantail de porte (26), et un seuil de porte (22) avec une surface d'étanchéité (23),
- la surface d'étanchéité (23) à l'état assemblé du dispositif de porte (1) étant inclinée par rapport à l'horizontale d'un angle (a) de 20° à 60°,
- le vantail de porte (26) étant monté sur le cadre de porte (21) de telle sorte qu'une première direction de déplacement (30) du vantail de porte (26) pendant un processus de fermeture s'étend sensiblement en suivant l'horizontale,
- le dispositif d'étanchéité (5) comportant une zone de support (13) tournée vers la face inférieure (27) et un élément d'étanchéité (9) agencé à l'opposé de la zone de support (13), et à l'état fermé du dispositif de porte (1), l'élément d'étanchéité (9) et la surface d'étanchéité (23) coopérant de manière étanche dans une direction d'étanchéité (10) perpendiculaire à la surface d'étanchéité (23), et
- l'élément d'étanchéité (9) étant agencé de manière coulissante par rapport à la zone de support (13) le long d'un trajet de déplacement (7) sous précontrainte.

2. Dispositif de porte (1) selon la revendication 1, le trajet de déplacement (7) s'étendant au moins partiellement dans la direction d'étanchéité (10).

3. Dispositif de porte (1) selon la revendication 1 ou 2, le dispositif d'étanchéité (5) étant fixé sur la face inférieure (27) par l'intermédiaire de la zone de support (13), et une position du dispositif d'étanchéité (5) par rapport à la face inférieure (27) du vantail de porte (26) étant réglable dans une direction d'ajustement (6).

4. Dispositif de porte (1) selon la revendication 3, la direction d'ajustement (6) s'étendant au moins partiellement dans la direction d'étanchéité (10).

5. Dispositif de porte (1) selon la revendication 3 ou 4, le dispositif d'étanchéité (5) étant réalisé et fixé de manière variable sur la face inférieure (27) du vantail de porte (26) de telle sorte que le trajet de déplacement (7) et la direction d'ajustement (6) sont sensiblement parallèles l'un par rapport à l'autre.

6. Dispositif de porte (1) selon l'une des revendications 3 à 5, le vantail de porte (26) et le dispositif d'étanchéité (5) étant réalisés et agencés l'un par rapport à l'autre de telle sorte que la direction d'ajustement (6) et/ou le trajet de déplacement (7) sont orientés sensiblement parallèlement à un plan de porte (29) du vantail de porte (26).

7. Dispositif de porte (1) selon l'une des revendications 3 à 6, un réceptacle (3) pour la réception du dispositif d'étanchéité (5) au moins partiellement par complémentarité de forme étant prévu sur la face inférieure (27) du vantail de porte (26).

8. Dispositif de porte (1) selon l'une des revendications 3 à 7, des moyens de fixation de réglage (4) pour la fixation du dispositif d'étanchéité (5) sur la face inférieure (27) dans différentes positions étant prévus sur la face inférieure (27) du vantail de porte (26).

9. Dispositif de porte (1) selon la revendication 8, les moyens de fixation de réglage (4) étant agencés entre le réceptacle (3) et la zone de support (13) de telle sorte qu'une liaison par complémentarité de forme et/ou une liaison par friction entre le réceptacle (3) et la zone de support (13) peuvent ainsi être établies.

10. Dispositif de porte (1) selon l'une des revendications précédentes, le dispositif d'étanchéité (5) étant fabriqué au moins partiellement à partir d'un élastomère et étant conçu de telle sorte qu'une force de précontrainte (F) peut être générée entre l'élément d'étanchéité (9) et la zone de support (13) par déformation d'une zone du dispositif d'étanchéité (5) comprenant l'élastomère.

11. Dispositif de porte (1) selon l'une des revendications précédentes, le dispositif d'étanchéité (5) comportant un moyen de précontrainte (8) pour générer la force de précontrainte (F) entre la zone de support (13) et l'élément d'étanchéité (9), et la force de précontrainte (F) entre l'élément d'étanchéité (9) et la zone de support (13) pouvant être modifiée par coulissage de l'élément d'étanchéité (9) le long du trajet de déplacement (7).

12. Véhicule, en particulier véhicule ferroviaire (100), comportant une caisse de wagon (101) montée de manière mobile sur des roues (104) pour recevoir des passagers, avec un espace intérieur (102), un plancher (105) et un dispositif de porte (1) selon l'une des revendications 1 à 11 précédentes.

13. Véhicule selon la revendication 12, le seuil de porte (22) étant agencé sur un bord latéral du plancher (105) et étant incliné vers une face extérieure (103) du véhicule en direction transversale (108).

14. Procédé d'assemblage d'un dispositif de porte (1) selon l'une des revendications précédentes, comportant les étapes :
a. de mesure d'une dimension d'étanchéité (25) du cadre de porte (21), en particulier entre un chambranle (24) et la surface d'étanchéité (23) du seuil de porte (22) du cadre de porte (21) ;
b. de mesure d'une dimension longitudinale (28) du vantail de porte (26), en particulier entre, une face qui est supérieure à l'état assemblé du vantail de porte (26), et la face inférieure (27) du vantail de porte (26) ;
c. de détermination d'une dimension de réglage (12) à l'aide de la dimension d'étanchéité (25) et de la dimension longitudinale (28) mesurées ; et
d. de réglage d'une position du dispositif d'étanchéité (5) par rapport à la face inférieure (27) du vantail de porte (26) en fonction de la dimension de réglage (12), la dimension de réglage (12) étant choisie de telle sorte que, lorsque le dispositif de porte (1) est fermé, le dispositif d'étanchéité (5) exerce une force normale définie (N) sur la surface d'étanchéité (23) du cadre de porte (21) par l'intermédiaire de l'élément d'étanchéité (9).

15. Procédé d'assemblage selon la revendication 14, dans lequel une table, en particulier une table de correspondance, est utilisée pour déterminer la dimension de réglage (12), dans laquelle table chaque dimension d'étanchéité (25) du cadre de porte (21) se voit attribuer une dimension de réglage déterminée (12) respective pour une dimension longitudinale (28) déterminée du vantail de porte (26).
